# EUROPÄISCHE PATENTSCHRIFT

(11) **EP 0 965 538 B1**
(45) Veröffentlichungstag und Bekanntmachung des Hinweises auf die Patenterteilung: **16.08.2000**
(21) Anmeldenummer: 98109326.3
(22) Anmeldetag: 22.05.1998
(51) Int. Cl.: B65D 81/00, B65B 29/02

(54) **Einkammer-Aufgussbeutel, insbesondere für Tee, und Verfahren zu seiner Herstellung**
One - compartment infusion bag, especially for tea, and process for its manufacture
Sachet d'infusion à un compartiment, particulièrement pour thé, et procédé pour sa fabrication

(43) Veröffentlichungstag der Anmeldung: 22.12.1999
(73) Patentinhaber: TEEPACK SPEZIALMASCHINEN GMBH & CO. KG, D-40667 Meerbusch (DE)
(72) Erfinder: Lohrey, Wilhelm Ing.Grad., 40668 Meerbusch (DE)
(74) Vertreter: Stenger, Watzke & Ring Patentanwälte

(56) Entgegenhaltungen:
- EP-A- 0 806 351
- CH-A- 391 219
- DE-U- 9 104 897
- GB-A- 789 492

## Beschreibung

Die Erfindung betrifft einen Einkammer-Aufgußbeutel, insbesondere für Tee, mit einer ein Substanzquantum enthaltenden Kammer, die aus einem Paar einander gegenüberliegend angeordneter Wände gebildet ist, welche an ihrem Umfang entlang ihrer Längs- und Querseiten miteinander verbunden sind und einen umschlossenen, das Substanzquantum enthaltenden Raum bilden, wobei mindestens eine, vorzugsweise beide Längsseiten mit einer das Kammervolumen bei gleichbleibender Beutelbreite vergrößernden mindestens fünf, vorzugsweise sieben Faltlinien aufzuweisenden ziehharmonika- oder faltenbalgartig ausgebildeten Einfaltung versehen sind. Die Erfindung betrifft ferner ein Verfahren zum kontinuierlichen Herstellen, Füllen und Verschließen von derartigen Einkammer-Aufgußbeuteln, insbesondere für Tee.

Aufgußbeutel für Tee sind in verschiedenen Ausführungsformen gebräuchlich, wobei sich insbesondere die Verwendung von Doppelkammer-Aufgußbeuteln durchgesetzt hat, die zwei benachbart zueinander angeordnete, Seite an Seite liegende Kammern aufweisen, die jeweils ein Quantum von getrockneten und zerkleinerten Teeblättern enthalten. Wegen der komplizierten Herstellung sind aber weiterhin einfache Einkammer-Aufgußbeutel in Benutzung, die in der Regel aus einem rechteckigen Filterpapierstreifen bestehen, der mittig gefaltet ist und unter Einschluß eines Substanzquantums an den drei zunächst offenen Seiten, insbesondere durch Heißsiegeln, verschlossen wird bzw. aus zwei Filterpapierbahnen zu einem Vier-Seiten-gesiegelten oder zum runden Beutel durch Heißsiegeln verschlossen werden. Nachteilig ist bei diesen Einkammer-Aufgußbeuteln der im Rahmen der Herstellung durchzuführende Faltvorgang und vor allem das geringe Kammervolumen, welches nur eine begrenzte Ausdehnungsmöglichkeit beim Aufquellen des Tees zur Verfügung stellt, so daß die wertvollen Teestoffe nur ungenügend aus der Substanz herausgelöst und in das umschließende Teewasser überführt werden können. Durch das geringe Kammervolumen lassen sich darüber hinaus auch keine Blattee-Sorten als Substanzquantum, sondern nur Feinschnitte, verwenden, deren Qualität geringer als die von Blattee ist.

Um diesen Nachteilen zu begegnen, ist gemäß deutschem Gebrauchsmuster 91 04 897 bereits ein Teebeutel vorgeschlagen worden, der aus schlauchförmigem Material gefertigt ist, an seinem unteren Ende durch Falzung oder Verschweißung verschlossen ist und über das obere zunächst offene Ende mit Tee befüllt wird, wonach ein besonderes Verschlußteil benutzt wird, um das obere Ende des Beutels zu verschließen. Mit einem solchen Schlauchbeutel ist zwar das Kammervolumen wesentlich vergrößert gegenüber bekannten Teebeuteln, ist aber andererseits eine aufwendige Herstellung mit mehreren Arbeitsgängen erforderlich, die eine kontinuierliche Herstellung behindern. Vor allem aber ist nachteilig, daß der bekannte Schlauchbeutel wesentlich größere Abmessungen als der übliche Einkammer-Aufgußbeutel hat und in seiner Länge annähernd der Innenhöhe eines Glases bzw. der Kanne entspricht, in die der Beutel eingesetzt wird.

Ein Einkammer-Aufgußbeutel der eingangs genannten Art mit ziehharmonika- oder faltenbalgartig ausgebildeten Einfaltungen ist aus der GB 789 492 A bekannt. Auf diese Weise gelingt es, über die ziehharmonika- bzw. faltenbalgartige Gestaltung der Längsseiten des Einkammer-Aufgußbeutels das Kammervolumen erheblich zu steigern, ohne die Außenabmessungen des Beutels zu vergrößern. Damit ist neben der Flexibilität bei der Ausbildung der Beutelstärke der zusätzliche Vorteil verbunden, daß mit einer geringen Einfaltungstiefe in den Innenraum des Beutels hinein gearbeitet werden kann und somit das effektive Füllvolumen für die Substanz vergrößert werden kann. Bei einer einfachen Einfaltung, die im wesentlichen V-förmig ist, wird die Einfaltungstiefe in die Kammer hinein zu groß in Anbetracht der vorpositionierten Substanz, so daß entweder die Substanzmenge verringert werden muß oder der Einfaltungsvorgang durch die Substanz gestört wird. In der Praxis hat sich jedoch gezeigt, daß es äußerst schwierig ist, diese zick-zack-förmige Faltung so auszubilden, daß eine vorbestimmte Beutelbreite eingehalten wird.

Aus der EP 0 806 351 A1 ist ein Doppelkammer-Aufgußbeutel, insbesondere für Tee, bekannt, bei dem die Längsseiten durch eine Längsrandsiegelung geschlossen sind. Zur Vergrößerung des Kammervolumens ist dabei bereits vorgeschlagen, die Längsrandsiegelung nach innen einzufalten, wodurch der Teebeutel in der Breite kleiner wird. Nachteilig ist, daß mit dieser Maßnahme zwar für einen Doppelkammer-Beutel ausreichend, jedoch prinzipiell nur in beschränktem Umfange eine Kammervergrößerung möglich ist.

Der Erfindung liegt in Anbetracht des oben abgehandelten Standes der Technik die **Aufgabe** zugrunde, einen technisch einfach und kontinuierlich herstellbaren Einkammer-Aufgußbeutel zu entwickeln, der unter Beibehaltung der üblichen Außenabmessungen ohne eine Vergrößerung seiner Länge oder Breite im Verpackungszustand entlang mindestens einer Längsseite eine ziehharmonika- oder faltenbalgartige Einfaltung zur Vergrößerung des Kammervolumens bereitstellt.

Die Aufgabe ist erfindungsgemäß an einem Einkammer-Aufgußbeutel der eingangs genannten Art dadurch **gelöst**, daß die beiden einander gegenüberliegenden Kammerwände des Einkammer-Aufgußbeutels zur Herstellung der Einfaltung mit linienförmigen deckungsgleichen Vorprägungen parallel zur Längsseitenverbindung versehen sind. Mit Hilfe der Vorprägungen an den gegenüberliegend angeordneten Wänden der Kammer ist es in einfacher Weise möglich, durch Einschieben der Längsseitenverbindung in die Kammern hinein die zick-zack-förmige Einfaltung an den vorbestimmten Stellen zuverlässig und reproduzierbar, vorzugsweise an beiden Längsseiten, vorzunehmen, wobei hiermit auch die Beutelbreite bestimmt werden kann.

Zweckmäßigerweise sind eine Mehrzahl einander paralleler, mit Abstand zueinander angeordneter deckungsgleicher Paare linienförmiger Vorprägungen entsprechend der Zahl der vorgesehenen Faltvorgänge nebeneinander angeordnet. Dabei können zusammenwirkende Paare von Vorprägungen gleiche Faltkräfte und nicht zusammenwirkende Paare unterschiedliche Faltkräfte benötigen, indem die Vorprägungen unterschiedlich tief ausgebildet sind. Anstelle von Vorprägungen können auch linienförmige Miniperforierungen oder Stärkereduzierungen des Materials nach Art der Filmscharnier-Bildung angewandt werden.

Generell besteht der erfindungsgemäße Einkammer-Aufgußbeutel aus einem leicht durchlässigen, heißsiegelfähigen Filterpapiermaterial, welches es der Aufgußflüssigkeit ermöglicht, die auszulaugende Substanz, insbesondere den Tee, gut aufzuschließen und das andererseits geeignet ist, die Längsseitenverbindungen und Querseitenverbindungen durch Heißsiegeln herzustellen.

Gemäß einer vorteilhaften Ausgestaltung der Erfindung ist ein Faden mit einem Etikett an dem Aufgußbeutel befestigt, wobei der Etikettfaden vorzugsweise schlaufenförmig innerhalb der Kammer untergebracht ist und mittels des Etiketts zur Benutzung herausziehbar ist.

Zum kontinuierlichen Herstellen, Füllen und Verschließen von Einkammer-Aufgußbeuteln der oben beschriebenen Art wird erfindungsgemäß ein Verfahren vorgeschlagen, das dadurch gekennzeichnet ist, daß eine gleichförmig vorwärtsbewegte ebene erste Bahn aus heißsiegelfähigem Filterpapiermaterial mit einer Reihe gleicher Substanzquanten in gleichmäßigen Abständen versehen wird, daß über die erste Bahn eine zweite obere Bahn aus heißsiegelfähigem Filterpapiermaterial gleicher Breite geführt wird, daß die untere und obere Bahn übereinstimmend in Längsrichtung mit einer die Breite der fertigen Beutel bestimmenden Vorprägung an einer oder beiden Längsseiten versehen wird, daß die untere und obere Bahn zusammengebracht werden und mittels in Längsrichtung verlaufender Heißsiegelung an ihren Längsseiten miteinander zu einem Schlauch verbunden werden, daß eine oder beide Längsseiten ziehharmonika- bzw. faltenbalgartig eingefaltet werden, daß der Schlauch in regelmäßigen, jeweils ein Substanzquantum erfassenden Abständen - entsprechend der Höhe der herzustellenden Beutel - in Querrichtung heißgesiegelt wird und daß die quer verlaufenden Heißsiegelungen mittig geschnitten werden und derart Schlauchteile gebildet werden, die jeweils eine, ein Substanzquantum enthaltende Kammer aufweisen.

Um eine ziehharmonikaartige oder faltenbalgartige Einfaltung in einfacher Weise herzustellen, wird in zweckmäßiger Ausgestaltung der Erfindung vorgeschlagen, Paare deckungsgleicher linienförmiger Vorprägungen entsprechend der Zahl der vorgesehenen Faltvorgänge nebeneinander und mit Abstand zueinander auszubilden. Dabei kann der Verfahrensschritt des Einfaltens der Längsseiten mehrstufig durchgeführt werden, indem zunächst in einer ersten Faltung die mit Längsrandsiegelungen versehenen Längsseiten nach innen gedrückt werden, so daß eine rechtwinklige Knickung an den inneren Vorprägungen erfolgt und der Schlauch eine im Querschnitt rechteckige Form erhält und daß sodann in weiteren Faltvorgängen die Längsrandsiegelungen weiter nach innen in die Kammer hineingedrückt und wieder herausgeführt werden, so daß entsprechend den Vorprägungen zick-zack-förmige Faltvorgänge ausgeführt werden, wobei vorzugsweise die Längsrandsiegelungen in der Mittelebene des Schlauches positioniert sind.

Gemäß einer vorteilhaften Ausführungsform des erfindungsgemäßen Verfahrens wird vorgeschlagen, gemeinsam mit dem Verfahrensschritt der Quersiegelung einen Faden mit Etikett an jeder Quersiegelung derart zu befestigen, daß jeder nach dem Schneiden der Quersiegelung einzeln vorliegende Beutel einen angesiegelten Etikettfaden aufweist, der vorzugsweise schlaufenförmig herausziehbar im Inneren der Kammer angeordnet ist.

Um eine Verdopplung der Zahl der in gleicher Zeit herstellbaren Einkammer-Aufgußbeutel zu erreichen, wird gemäß einer weiteren Ausgestaltung der Erfindung eine Duplex-Verfahrensführung vorgeschlagen, die dadurch gekennzeichnet ist, daß auf einer entsprechend verbreiterten ersten Bahn zwei Reihen von Substanzquanten symmetrisch nebeneinander abgelegt werden, daß über die erste Bahn eine entsprechend verbreiterte zweite obere Bahn geführt wird, daß sodann die Vorprägungen vorgenommen werden, die obere und untere Bahn zusammengebracht und mittels zwei äußeren, in Längsrichtung verlaufenden Heißsiegelungen und einer mittigen, in Längsrichtung verlaufenden Heißsiegelung miteinander zu zwei Schläuchen verbunden werden, die anschließend mittig in Längsrichtung geschnitten werden und schließlich in der gleichen Weise wie beim Simplex-Verfahren an den Längsseiten ziehharmonika- bzw. faltenbalgförmig eingefaltet, in Querrichtung heißgesiegelt und in den Quersiegelungen in quer verlaufender Richtung geschnitten werden.

Die Vorprägungen können auch zu Beginn des Verfahrens an der ersten und zweiten Bahn vor der Beschickung mit Substanzquanten vorgesehen werden. Weitere Einzelheiten, Merkmale und Vorteile des Gegenstandes der Erfindung ergeben sich aus der nachfolgenden Beschreibung der zugehörigen Zeichnung, in der der erfindungsgemäße Einkammer-Aufgußbeutel für Tee und das erfindungsgemäße Verfahren schematisch dargestellt sind. In der Zeichnung zeigt:
- Fig. 1: einen Einkammer-Aufgußbeutel im Abpackzustand, perspektivisch;
- Fig. 2: den Einkammer-Aufgußbeutel der Fig. 1 im Querschnitt;
- Fig. 3: drei Herstellungsstadien I, II und III des Einkammer-Aufgußbeutels der Fig. 1 und 2 im Querschnitt;
- Fig. 4: die Herstellungsstadien I, II und III in einer Draufsicht sowie einer zugeordneten Querschnittansicht entsprechend Fig. 3;
- Fig. 5: einen Teil einer kontinuierlichen zweibahnigen Herstellung von Einkammer-Aufgußbeuteln gemäß Fig. 1, schematisch in perspektivischer Darstellung und
- Fig. 6: eine Duplex-Anordnung zur Herstellung von Einkammer-Aufgußbeuteln mit nur einer seitlichen Einfaltung in Draufsicht mit darüber angeordneter Querschnittsansicht.

Der in Fig. 1 der Zeichnung dargestellte Einkammer-Aufgußbeutel 1 besteht aus heißsiegelfähigem Filterpapiermaterial und weist zwei einander gegenüberliegend angeordnete Kammerwände 2, 3 auf, die an ihrem Umfang entlang ihrer Längsseiten 4, 5 und Querseiten 6, 7 miteinander verbunden sind und derart einen umschlossenen Raum unter Ausbildung einer Kammer 8 bilden, der ein Substanzquantum 9, nämlich eine portionierte Menge Tee, enthält. Der Einkammer-Aufgußbeutel 1 ist demzufolge an seinen vier Seiten durch Heißsiegeln verschlossen, nämlich durch Längsrandsiegelungen 10, 11 an den Längsseiten 4, 5 und zwei Quersiegelungen 12, 13 an den Querseiten 6, 7.

Das Volumen der Kammer 8 eines derartigen Einkammer-Aufgußbeutels 1 ist erheblich dadurch vergrößert, daß an beiden Längsseiten 4, 5 je eine Einfaltung 14, 15 ausgebildet ist, die ziehharmonikaförmig im Querschnitt ist, wobei sich die Längsrandsiegelungen 10, 11 etwa in der Mittelebene 18 des Beutels befinden und in die Kammer 8 derart eingeschoben sind, daß die üblichen Außenabmessungen derartiger Einkammer-Beutel beibehalten werden und somit trotz der Erhöhung des Kammervolumens keine Vergrößerung seiner Länge oder Breite im Verpackungszustand gegeben ist. Damit wird erreicht, daß das Substanzquantum Tee in der Kammer hervorragend durch die Aufgußflüssigkeit aufzuschließen ist und sich die darin enthaltenen Stoffe in optimaler Weise lösen.

Der in den Fig. 1 und 2 der Zeichnung dargestellte Einkammer-Aufgußbeutel 1 weist eine Breite B = 4 cm und eine Höhe H = 6 cm in der aus dem Stand der Technik bekannten Weise auf. Das Kammervolumen ist jedoch um mehr als 30 % im Vergleich zu einem üblichen Einkammer-Aufgußbeutel ohne Einfaltung vergrößert, wobei durch die zick-zack-förmige Einfaltung 14, 15 je nach Zahl der Faltungen - im Minimum fünf Faltungen an einer Seite - eine größere Variabilität bei der Gestaltung des Kammervolumens erreichbar ist.

In an sich bekannter Weise ist der Einkammer-Aufgußbeutel 1 mit einem daran befestigten Faden 16 mit Etikett 17 versehen, der das Einhängen des Beutels in eine Tasse, eine Kanne oder dergleichen Gefäß ermöglicht.

Die Herstellung eines derartigen Einkammer-Aufgußbeutels 1 ist nachfolgend anhand der Beschreibung zu den Fig. 3, 4 und 5 der Zeichnung verdeutlicht. Dabei verdeutlichen die Fig. 3 und 4 eine einreihige oder Simplexherstellung, während Fig. 5 der Zeichnung eine Beutelherstellung in zwei parallelen Reihen kontinuierlich, auch Duplexherstellung genannt, darstellt.

Ausgangsbasis der Herstellung von Einkammer-Aufgußbeuteln 1 ist eine erste heißsiegelungsfähige Filterpapierbahn 19, die von einer nicht dargestellten Materialrolle durch eine Zugvorrichtung abgezogen und als Bahn einer Dosiervorrichtung für Tee zugeführt wird. Von dieser werden positioniert Substanzquanten 9, also Teehäufchen, in gleichmäßigen Abständen in einer Reihe auf der Filterpapierbahn 19 abgelegt. Von einer nicht dargestellten weiteren Materialrolle wird von oben eine zweite, obere heißsiegelungsfähige Filterpapierbahn 20 identischer Abmessung und Transportgeschwindigkeit der unteren Filterpapierbahn 19 zugeführt und mittels einer Rolle parallel über dieser angeordnet, so daß sich eine gleichförmige Vorwärtsbewegung der Filterpapierbahn 19 und der Filterpapierbahn 20 übereinander angeordnet und einander deckend ergibt.

Sowohl die untere Bahn 19 als die obere Bahn 20 werden vor dem Dosieren bzw. vor dem Zusammenführen in einer Prägevorrichtung in Längsrichtung mit einer oder mehreren Vorprägungen 21 an beiden Längsseiten deckungsgleich versehen, deren Positionierungen so vorgenommen sind, daß sie letztlich die Breite B der fertigen Einkammer-Aufgußbeutel 1 bestimmen. Die linienförmigen Vorprägungen 21 stellen Knickkanten dar, die die Ausbildung der Einfaltungen 14, 15 im späteren Verfahrensstadium erleichtern.

In der nächsten Verfahrensstufe werden die untere Bahn 19 und obere Bahn 20 in einer Heißsiegelwalzen aufweisenden Vorrichtung eng zusammengebracht und mittels der in Längsrichtung verlaufenden Längsrandsiegelungen 10 und 11 jeweils an den Bahnrändern miteinander zu einem Schlauch 22 verbunden, der in regelmäßigen Abständen in einer Reihe die Substanzquanten 9 enthält. Gemäß Fig. 3 und 4 der Zeichnung ist damit das Herstellungsstadium I erreicht.

Anschließend wird der Verfahrensschritt des Einfaltens der Längsseiten 4 und 5 in zwei Stufen durchgeführt. Hierzu werden zunächst in einer ersten Faltung die mit den Längsrandsiegelungen 10, 11 versehenen Längsseiten 4, 5 des Schlauches 22 nach innen gedrückt, so daß eine rechtwinklige Knickung an den Vorprägungen 21 erfolgt und der Schlauch eine im Querschnitt rechteckige Form gemäß Herstellungsstadium II in Fig. 3 und 4 der Zeichnung erhält. Anschließend werden die Längsrandsiegelungen 10, 11 weiter nach innen in die Kammer 8 in einer zweiten Faltung gemäß Herstellungsstadium III hineingedrückt und zum Beispiel durch Faltschwerter, Rollen und dergleichen geführt, bis die Einfaltungen 14, 15 den gewünschten zick-zack-förmigen Querschnitt aufweisen, wobei die Längsrandsiegelungen 10, 11 etwa in der Mittelebene 18 der Kammer 8 beim fertigen Beutel positioniert sind.

Der in dieser Verfahrensstufe erstellte Schlauch 22 mit den faltenbalgartigen Einfaltungen 14 und 15 wird sodann mit einer Quersiegelungsvorrichtung in regelmäßigen, jeweils ein Substanzquantum 9 erfassenden Abständen - entsprechend der Höhe H der herzustellenden Beutel - in Querrichtung heißgesiegelt und werden die quer verlaufenden Heißsiegelungen mittig geschnitten, so daß Schlauchteile gebildet werden, die jeweils eine ein Substanzquantum enthaltende Kammer 8 aufweisen, an den Längsseiten mit Längsrandsiegelungen 10, 11 und an den Querseiten mit Quersiegelungen 12, 13 versehen und damit allseitig geschlossen sind.

Gemeinsam mit dem Verfahrensschritt der Quersiegelung ist vorgesehen, den vorher ausgelegten Faden 14 mit Etikett 17 für jeden Einkammer-Aufgußbeutel 1 an einer der Quersiegelungen zu befestigen, wobei auch ein schlaufenförmig aus dem Inneren der Kammer 8 herausziehbarer Etikettfaden 16 vorgesehen sein kann.

Um eine Verdopplung der Zahl in gleicher Zeit herstellbarer Einkammer-Aufgußbeutel 1 zu erreichen, wird gemäß Fig. 5 der Zeichnung eine Duplex-Verfahrensführung vorgeschlagen, bei der über eine entsprechend verbreiterte erste Bahn 23 aus heißsiegelfähigem Filterpapiermaterial eine entsprechend verbreiterte zweite obere Bahn aus heißsiegelfähigem Filterpapiermaterial geführt wird. Es werden sodann mit einer Prägeeinrichtung 27 äußere und mittige Vorprägungen 21 in mehreren parallel und mit Abstand zueinander angeordneten Reihen beiderseits der Substanzquanten 9 vorgenommen, welche in zwei Reihen 24, 25 symmetrisch nebeneinander auf der unteren Bahn 23 abgelegt werden. Sodann werden erste Bahn 23 und zweite Bahn 26 zusammengebracht und mittels zweier äußerer, in Längsrichtung verlaufender Heißsiegelungen 28, 29 und einer mittigen, in Längsrichtung verlaufenden Heißsiegelung 30 miteinander zu zwei Schläuchen verbunden, die anschließend mittig in Längsrichtung mittels einer Schneideinrichtung geschnitten und damit vereinzelt werden.

Im nachfolgenden Verfahrensschritt wird in der gleichen Weise wie beim Simplex-Verfahren an den Längsseiten der beiden Schläuche die ziehharmonikaförmigen Einfaltungen entsprechend Fig. 3 der Zeichnung vorgenommen und werden sodann die einzelnen Einkammer-Aufgußbeutel erstellt, indem in Querrichtung in jeweils ein Substanzquantum jeder Reihe erfassenden Abständen entsprechend der Längenabmessungen Quer-Heißsiegelungen 31 vorgenommen werden und schließlich mit einer Schneideinrichtung die Vereinzelung durch Schneiden in den Quersiegelungen in quer verlaufende Richtung vorgenommen wird.

Eine Variante des Duplex-Verfahrens ist in Fig. 6 der Zeichnung dargestellt. Hierbei ist zwecks Vereinfachung der Herstellung nur eine äußere Einfaltung 32, 33 vorgesehen, die anschließend an den Verfahrensschritt der Längs-Heißsiegelung Quer-Heißsiegelungen vorgenommen wird. Erst nach Ausbildung der wird sodann das Schneiden sowohl in Längs- als auch in Querrichtung vorgenommen.

### Bezugszeichenliste

- 1: Einkammer-Aufgußbeutel
- 2: Kammerwand
- 3: Kammerwand
- 4: Längsseite
- 5: Längsseite
- 6: Querseite
- 7: Querseite
- 8: Kammer
- 9: Substanzquanten
- 10: Längsrandsiegelung
- 11: Längsrandsiegelung
- 12: Quersiegelung
- 13: Quersiegelung
- 14: Einfaltung
- 15: Einfaltung
- 16: Faden
- 17: Etikett
- 18: Mittelebene
- 19: Filterpapierbahn
- 20: Filterpapierbahn
- 21: Vorprägung
- 22: Schlauch
- 23: erste Bahn
- 24: Substanzquantenreihe
- 25: Substanzquantenreihe
- 26: zweite Bahn
- 27: Prägeeinrichtung
- 28: Heißsiegelung
- 29: Heißsiegelung
- 30: mittige Heißsiegelung
- 31: Querheißsiegelung
- 32: äußere Einfaltung
- 33: äußere Einfaltung

- H: Beutelhöhe
- B: Beutelbreite

## Patentansprüche

1. Einkammer-Aufgußbeutel (1), insbesondere für Tee, mit einer ein Substanzquantum (9) enthaltenden Kammer (8), die aus einem Paar einander gegenüberliegend angeordneter Wände (2, 3) gebildet ist, welche an ihrem Umfang entlang ihrer Längsseiten (4, 5) und Querseiten (6, 7) miteinander verbunden sind und einen umschlossenen, das Substanzquantum (9) enthaltenden Raum bilden, wobei mindestens eine, vorzugsweise beide Längsseiten (4, 5) mit einer das Kammervolumen bei gleichbleibender Beutelbreite (B) vergrößernden, mindestens fünf, vorzugsweise sieben Faltlinien aufweisenden ziehharmonika- oder faltenbalgartig ausgebildeten Einfaltung (14, 15) versehen sind,
**dadurch gekennzeichnet**,
daß die beiden einander gegenüberliegenden Kammerwände (2, 3) mit linienförmigen, deckungsgleichen Vorprägungen (21) parallel zur Längsseitenverbindung versehen sind.

2. Einkammer-Aufgußbeutel nach Anspruch 1, gekennzeichnet durch eine Mehrzahl einander parallel mit Abstand zueinander angeordneter, deckungsgleicher Paare linienförmiger Vorprägungen (21) entsprechend der Zahl der vorgesehenen Faltvorgänge in einer Anordnung nebeneinander.

3. Einkammer-Aufgußbeutel nach Anspruch 2, dadurch gekennzeichnet, daß zusammenwirkende Paare von Vorprägungen (21) gleiche Faltkräfte und nicht zusammenwirkende Paare unterschiedliche Faltkräfte für den Faltvorgang benötigen, indem die Vorprägungen (24) der nicht zusammenwirkenden Paare unterschiedlich tief ausgebildet sind.

4. Einkammer-Aufgußbeutel nach einem der Ansprüche 1 bis 3, dadurch gekennzeichnet, daß ein Faden (16) mit einem Etikett (17) an ihm befestigt ist, wobei der Etikettfaden vorzugsweise schlaufenförmig innerhalb der Kammer (8) untergebracht und am Etikett zur Benutzung herausziehbar ist.

5. Verfahren zum kontinuierlichen Herstellen, Füllen und Verschließen von Einkammer-Aufgußbeuteln nach einem der Ansprüche 1 bis 4,
**dadurch gekennzeichnet**,
daß eine gleichförmig vorwärtsbewegte ebene erste Bahn (19) aus heißsiegelfähigem Filterpapiermaterial mit einer Reihe gleicher Substanzquanten (9) in gleichmäßigen Abständen versehen wird, daß über die erste Bahn (19) eine zweite obere Bahn (20) aus heißsiegelfähigem Filterpapiermaterial gleicher Breite geführt wird, daß die untere (19) und obere Bahn (20) übereinstimmend in Längsrichtung mit einer die Breite (B) der fertigen Beutel bestimmenden Vorprägung (21) an einer oder beiden Längsseiten (4, 5) versehen wird, daß die untere (19) und obere Bahn (20) zusammengebracht werden und mittels in Längsrichtung verlaufender Heißsiegelung an ihren Längsseiten (4, 5) miteinander zu einem Schlauch (22) verbunden werden, daß eine oder beide Längsseiten (4, 5) ziehharmonika- oder faltenbalgartig eingefaltet werden, daß der Schlauch (22) in regelmäßigen, jeweils ein Substanzquantum (9) erfassenden Abständen - entsprechend der Höhe (H) der herzustellenden Beutel - in Querrichtung heißgesiegelt wird und daß die quer verlaufenden Heißsiegelungen (31) mittig geschnitten werden und derart Schlauchteile gebildet werden, die jeweils eine ein Substanzquantum (9) enthaltende Kammer (8) aufweisen.

6. Verfahren nach Anspruch 5, dadurch gekennzeichnet, daß Paare deckungsgleicher, linienförmiger Vorprägungen (21) entsprechend der Zahl der vorgesehenen Faltvorgänge nebeneinander und mit Abstand zueinander ausgebildet werden.

7. Verfahren nach Anspruch 5 oder 6, dadurch gekennzeichnet, daß der Verfahrensschritt des Einfaltens der Längsseiten mehrstufig durchgeführt wird, indem zunächst in einer ersten Faltung die mit Längsrandsiegelungen (10) versehenen Längsseiten (4, 5) nach innen gedrückt werden, so daß eine rechtwinklige Knickung an den Vorprägungen (21) erfolgt und der Schlauch (22) eine im Querschnitt rechteckige Form erhält, und daß sodann in einer zweiten Faltung die Längsrandsiegelungen (10, 11) weiter nach innen in die Kammer (8) hineingedrückt werden, bis die Einfaltungen (14, 15) den gewünschten ziehharmonika- bzw. faltenbalgartigen Querschnitt aufweisen, wobei die Längsrandsiegelungen (10, 11) in der Mittelebene (18) der Schlauch (8) positioniert sind.

8. Verfahren nach Anspruch 5 oder 6, dadurch gekennzeichnet, daß gemeinsam mit dem Verfahrensschritt der Quersiegelung ein Faden (16) mit Etikett (17) an jeder Quersiegelung (31) derart befestigt wird, daß jeder nach dem Schneiden der Quersiegelung (31) einzeln vorliegende Beutel einen angesiegelten Etikettfaden (16, 17) aufweist.

9. Verfahren nach einem der Ansprüche 5 bis 7, dadurch gekennzeichnet, daß auf einer verbreiterten ersten Bahn (23) zwei Reihen (24, 25) von Substanzquanten (9) symmetrisch nebeneinander abgelegt werden, daß über die erste Bahn (23) eine entsprechend verbreiterte zweite obere Bahn (26) geführt wird, daß sodann die Vorprägungen (21) vorgenommen werden, die obere (26) und untere Bahn (23) zusammengebracht und mittels zwei äußeren, in Längsrichtung verlaufenden Heißsiegelungen (28, 29) und einer mittigen, in Längsrichtung verlaufenden Heißsiegelung (30) miteinander zu zwei Schläuchen verbunden werden, die anschließend mittig in Längsrichtung geschnitten werden und schließlich an den Längsseiten ziehharmonika- bzw. faltenbalgartig eingefaltet, in Querrichtung heißgesiegelt und in den Quersiegelungen (31) in quer verlaufender Richtung geschnitten werden.

## Claims

1. Single-chamber infusion bag (1), especially for tea, with a chamber (8) containing a quantity of substance (9), which chamber (8) is formed from a pair of opposite walls (2, 3), which are connected with each other in their circumference along their longitudinal sides (4, 5) and transverse sides (6, 7) and form an enclosed space containing the quantity of substance (9), wherein at least one, preferably both, longitudinal sides (4, 5) are provided with a concertina or bellows-type folding arrangement (14, 15), which has at least five, preferably seven, fold lines and increases the chamber volume given a constant bag width (B),
characterised in that
the two opposing chamber walls (2, 3) are provided with linear, congruent pre-embossings (21) parallel to the longitudinal side connection.

2. Single-chamber infusion bag according to claim 1, characterised by a plurality of congruent pairs of linear pre-embossings (21), arranged parallel to each other at a distance from each other, corresponding to the number of envisaged folding operations in an arrangement next to each other.

3. Single-chamber infusion bag according to claim 2, characterised in that cooperating pairs of pre-embossings (21) require the same folding forces and non-cooperating pairs require different folding forces for the folding process, in that the pre-embossings (24) of the non-cooperating pairs are constructed at different depths.

4. Single-chamber infusion bag according to one of the claims 1 to 3, characterised in that a string (16) with a label (17) is attached to it, wherein the label string is accommodated preferably in the form of a loop inside the chamber (8) and can be extracted for use at the label.

5. Process for the continuous manufacture, filling and sealing of single-chamber infusion bags according to one of the claims 1 to 4,
characterised in that
a uniformly advanced, level first web (19) made of heat-sealing filter paper material is provided with a row of equal quantities of substance (9) at equal distances, that a second upper web (20) made of heat-sealing filter paper material of the same width is led over the first web (19), that the lower (19) and upper web (20) corresponding in longitudinal direction are provided with a pre-embossing (21) determining the width (B) of the finished bag at one or both longitudinal sides (4, 5), that the lower (19) and upper web (20) are brought together and connected with each other at their longitudinal sides (4, 5) by means of a heat seal running in a longitudinal direction to a hose (22), that one or both longitudinal sides (4, 5) are folded like a concertina or bellows, that the hose (22) is heat sealed in a cross direction at regular intervals, each interval containing a quantity of substance (9) - corresponding to the height (H) of the bag being produced - and that the transverse-running heat seals (31) are cut centrally, forming sections of the hose parts in such a way that each one has a chamber (8) containing a quantity of substance (9).

6. Process according to claim 5, characterised in that pairs of congruent, linear pre-embossings (21) corresponding to the number of envisaged folding operations are formed next to each other and at a distance from each other.

7. Process according to claim 5 or 6, characterised in that the procedural step of folding the longitudinal sides is carried out in several stages in that initially, as a first fold, the longitudinal sides (4, 5) provided with longitudinal seals (10) are pressed inwards so that a rectangular bend is made on the pre-embossings (21) and the hose (22) receives a rectangular form in profile and that then, as a second fold, the longitudinal seals (10, 11) are pressed further inwards into the chamber (8) until the folds (14, 15) have the desired concertina or bellows-type profile, wherein the longitudinal seals (10, 11) are positioned in the central plane (18) of the hose (8).

8. Process according to claim 5 or 6, characterised in that, together with the procedural step of cross-sealing, a string (16) with label (17) is attached to each cross seal (31) in such a way that each individual bag produced has a sealed-on label string (16, 17) after each cut of the cross seal (31).

9. Process according to one of the claims 5 to 7, characterised in that two rows (24, 25) of quantities of substance (9) are deposited symmetrically next to each other on a widened first web (23), that a correspondingly widened second upper web (26) is led over the first web (23), that then the pre-embossings (21) are carried out, the upper (26) and lower web (23) are brought together and connected with each other by means of two external heat seals (28, 29) running in a longitudinal direction and a central heat seal (30) running in a longitudinal direction to two hoses, which are then cut centrally in a longitudinal direction and finally folded at the longitudinal sides like a concertina or bellows, heat-sealed in a cross direction and cut in the cross seals (31) in a transverse-running direction.

## Revendications

1. Sachet d'infusion à un compartiment (1), en particulier pour du thé, comprenant un compartiment (8) qui contient une dose de substance (9) et qui est formé d'une paire de parois en vis-à-vis (2, 3) qui sont reliées entre elles au niveau de leur périphérie le long de leurs côtés longitudinaux (4, 5) et de leurs côtés transversaux (6, 7) et qui forment un espace clos contenant la dose de substance (9), au moins un côté longitudinal et de préférence les deux (4, 5) étant pourvus d'une partie plissée en accordéon ou en soufflet (14, 15) qui comporte au moins cinq plis et de préférence sept et qui augmente le volume du compartiment tout en maintenant la largeur (B) du sachet constante, caractérisé en ce que les deux parois (2, 3) sont pourvues de parties préestampées linéaires symétriques (21) parallèles à la liaison des côtés longitudinaux.

2. Sachet d'infusion à un compartiment selon la revendication 1, caractérisé en ce qu'une pluralité de paires symétriques de parties préestampées linéaires (21), parallèles entre elles et espacées les unes des autres, sont disposées côte à côte, leur nombre correspondant à celui des opérations de pliage prévues.

3. Sachet d'infusion à un compartiment selon la revendication 2, caractérisé en ce que les paires associées de parties préestampées (21) nécessitent des forces de pliage identiques, et les paires non associées des forces de pliage différentes pour l'opération de pliage, car les parties préestampées (24) des paires non associées présentent des profondeurs différentes.

4. Sachet d'infusion à un compartiment selon l'une des revendications 1 à 3, caractérisé en ce qu'un fil (16) muni d'une étiquette (17) y est fixé, le fil d'étiquette étant logé de préférence sous la forme d'une boucle à l'intérieur du compartiment (8) et pouvant en être extrait au moyen de l'étiquette pour être utilisé.

5. Procédé de fabrication, de remplissage et de fermeture en continu de sachets d'infusion à un compartiment selon l'une des revendications 1 à 4, caractérisé en ce qu'une première bande plane de papier-filtre thermoscellable (19) soumise à un mouvement d'avance uniforme est garnie d'une rangée de doses de substance identiques (9) déposées à intervalles réguliers, en ce qu'au-dessus de la première bande (19) défile une seconde bande supérieure (20) en papier-filtre thermoscellable de même largeur, en ce que, en des endroits coïncidents dans la direction longitudinale, les bandes inférieure (19) et supérieure (20) sont pourvues, sur l'un de leurs côtés longitudinaux ou sur les deux (4, 5), d'une partie préestampée (21) qui détermine la largeur (B) des sachets finis, en ce que les bandes inférieure (19) et supérieure (20) sont réunies et reliées entre elles sous la forme d'une gaine (22) au niveau de leurs côtés longitudinaux (4, 5) à l'aide d'un thermoscellage s'étendant dans la direction longitudinale, en ce que l'un des côtés longitudinaux ou les deux (4, 5) sont pliés en accordéon ou en soufflet, en ce que la gaine (22) est thermoscellée dans la direction transversale selon des intervalles réguliers - en fonction de la hauteur (H) des sachets à confectionner - qui renferment chacun une dose de substance (9), et en ce que les joints thermoscellés transversaux (31) sont découpés en leur centre, donnant naissance à des parties de gaine qui comportent chacune un compartiment (8) contenant une dose de substance (9).

6. Procédé selon la revendication 5, caractérisé en ce que des paires juxtaposées et espacées de parties préestampées symétriques linéaires (21) sont réalisées en fonction du nombre d'opérations de pliage prévues.

7. Procédé selon la revendication 5 ou 6, caractérisé en ce que l'étape de procédé consistant à plier les côtés longitudinaux est réalisée en plusieurs phases, à savoir que, lors d'un premier pliage, les côtés longitudinaux (4, 5) pourvus de scellages de bords longitudinaux (10) sont poussés vers l'intérieur, de façon à obtenir un flambage à angle droit au niveau des parties intérieures préestampées (21) et à donner à la gaine (22) une forme à section rectangulaire, et, lors d'un second pliage, les scellages de bords longitudinaux (10, 11) sont ensuite enfoncés davantage vers l'intérieur du compartiment (8) jusqu'à ce que les parties plissées (14, 15) présentent la section en accordéon ou en soufflet souhaitée, les scellages de bords longitudinaux (10, 11) étant positionnés dans le plan médian (18) de la gaine (8).

8. Procédé selon la revendication 5 ou 6, caractérisé en ce que, conjointement à l'étape de scellage transversal, un fil (16) avec une étiquette (17) est fixé à chaque joint transversal scellé (31), de façon que chaque sachet isolé par la découpe du joint transversal scellé (31) comporte un fil d'étiquette scellé (16, 17).

9. Procédé selon l'une des revendications 5 à 7, caractérisé en ce que deux rangées (24, 25) de doses de substance (9) sont juxtaposées symétriquement sur une première bande (23) élargie en conséquence, en ce qu'au-dessus de la première bande (23) défile une seconde bande supérieure (26) élargie en conséquence, en ce qu'ensuite les parties préestampées (21) sont réalisées, les bandes supérieure (26) et inférieure (23) sont réunies et reliées entre elles au moyen de deux joints thermoscellés extérieurs (28, 29) s'étendant dans la direction longitudinale et d'un joint thermoscellé central (30) s'étendant dans la direction longitudinale pour donner naissance à deux gaines qui sont alors découpées en leur centre dans la direction longitudinale et enfin pliées en accordéon ou en soufflet le long de leurs côtés longitudinaux, thermoscellées dans la direction transversale et découpées dans la direction transversale au niveau des joints transversaux scellés (31).
